# FASCICULE DE BREVET EUROPEEN

(11) **EP 0 657 601 B1**
(45) Date de publication et mention de la délivrance du brevet: **11.08.1999**
(21) Numéro de dépôt: 94490001.8
(22) Date de dépôt: 14.01.1994
(51) Int. Cl.: E04F 13/08

(54) **Dispositif pour la pose de carrelages sur une ossature verticale en bois ou en métal**
Vorrichtung zum Verlegen von Fliesen auf einem vertikalen Rahmen aus Holz oder Metall
Device for laying of tiling on a vertical framework of wood or metal

(30) Priorité: 13.12.1993 FR 9315262
(43) Date de publication de la demande: 14.06.1995
(73) Titulaire: QUILLE, 76000 Rouen (FR)
(72) Inventeur: Hammerton, Francis, F-59230 Saint Amand les Eaux (FR)
(74) Mandataire: Lepage, Jean-Pierre

(56) Documents cités:
- EP-A- 0 288 326
- EP-A- 0 337 570
- EP-A- 0 544 593
- DE-A- 3 203 467
- DE-A- 3 744 157
- FR-A- 2 527 672

## Description

La présente invention est relative à un dispositif pour la pose de carrelages sur une ossature verticale en bois ou en métal.

Elle trouvera notamment son application dans le domaine de la construction et du bâtiment lorsqu'il faudra intervenir sur des travaux neufs ou de rénovation par l'extérieur de façades de bâtiment.

Sur de nombreux ouvrages, il est nécessaire de poser des surfaces de carrelages très importantes afin de recouvrir des murs verticaux en neuf ou en rénovation par l'extérieur. On doit par exemple poser des carrelages ou des matériaux divers tels que de la pierre naturelle éventuellement mince ou des matériaux composites.

Pour réaliser jusqu'à présent une telle pose de carrelages sur une ossature verticale, on met en place des chevrons en bois qui sont placés sur l'ossature. Ces chevrons ont, selon la taille de l'ouvrage, une dimension de l'ordre de cinq à dix centimètres et ils sont disposés verticalement en étant espacés par une bande souple, par exemple en PVC ayant un rôle d'isolation.

Sur ces chevrons sont en général fixées par l'intermédiaire de vis des plaques qui comprennent un support pour le carreau au niveau de chacun de ses angles.

Un des inconvénients importants de ce dispositif de pose de carrelages est de devoir utiliser des vis de fixation des plaques sur les chevrons, ce qui, sur le chantier, n'est pas facile à mettre en oeuvre.

Il y a en effet une perte de temps importante mais aussi et surtout une obligation de travailler dans des conditions de planéité très rigoureuses. Cela n'est d'ailleurs toujours pas facile compte tenu quelquefois du support, ce qui amène très souvent à réaliser des surfaces carrelées qui présentent des irrégularités ou dont la planéité n'est pas bonne.

On connaît par ailleurs du brevet français FR-A-2.527.672 un dispositif pour fixer sur une paroi un revêtement constitué de panneaux juxtaposés.

Ce document indique l'utilisation de profilés horizontaux coopérant avec des pattes de fixation à gorge pour soutenir les panneaux. Au niveau des tranches supérieures des panneaux, le brevet 2.527.672 prévoit l'utilisation de deux pièces à savoir un cavalier 26 et une patte de fixation en forme de gâche solidaire des panneaux. En partie inférieure des panneaux, le brevet 2.527.672 divulgue des pattes de fixation à gorge soutenant en un seul point le panneau par sa tranche inférieure.

Bien que présentant des profilés horizontaux et des pattes de fixation intermédiaires entre les profilés et les panneaux, ce document antérieur réalise un ensemble de moyens complexes. D'une part, les moyens de maintien des panneaux sont différents en partie basse et en partie haute, ce qui oblige à la production de différentes pièces. D'autre part, en partie basse, seul un soutien à des sollicitations verticales est proposé. Enfin, les pattes de fixation à gorge ne permettent pas de régler l'écartement relatif des panneaux, ce qui n'en facilite pas le montage et l'ajustement, notamment au niveau des angles.

L'invention vise à remédier à ces inconvénients et à cet effet, un des premiers buts du dispositif pour la pose de carrelages sur une ossature verticale selon l'invention est de pouvoir mettre en place rapidement les carrelages en obtenant un état de surface très régulier.

Un autre but du dispositif selon l'invention est de pouvoir être adapté sur une ossature verticale très facilement par l'intermédiaire de profils horizontaux rigides de préférence en aluminium.

Un autre but du dispositif pour la pose de carrelages selon l'invention est de pouvoir être mis en oeuvre sans utiliser de vis de fixation des plaques qui servent généralement à maintenir les carreaux un par un dans chaque angle.

Un autre avantage du dispositif pour la pose de carrelages selon l'invention est de permettre la pose de chaque rangée horizontale de carreaux de façon indépendante par rapport à la rangée du dessous pour pouvoir poser à joints décalés.

Un autre objet du dispositif pour la pose de carrelages selon l'invention est de pouvoir être mis en oeuvre avec différents matériaux comme du carrelage, de la pierre naturelle mince ou non ou un matériau composite.

Un autre avantage du dispositif pour la pose de carrelages selon l'invention est de pouvoir être mis en oeuvre sur une ossature verticale irrégulière et pas très plane.

L'invention prévoit au moins deux variantes d'exécution et le dispositif pour la pose de carrelages sur une ossature verticale en bois ou en aluminium pour travaux neufs ou rénovation par l'extérieur de bâtiments, comportant un profilé horizontal rigide et une ou plusieurs plaques, caractérisé par le fait :
- que le profilé horizontal rigide est fixé sur l'ossature verticale et présente une aile supérieure de clipsage et une aile inférieure,
- que la ou les plaques sont disposées au niveau de chaque angle du carrelage avec un clips susceptible de s'engager dans l'aile supérieure ou inférieure du profilé horizontal,
- qu'il comprend une aile d'appui solidaire des plaques pour maintenir les carrelages sur les angles,
- qu'une seule plaque permet le maintien de quatre angles droits adjacents, cette plaque comportant quatre ailes d'appui,
- que la plaque comporte des écarteurs sur lesquels viennent en butée les côtés latéraux des carrelages.

D'autres buts et avantages ressortiront de la présente description de deux modes d'exécution non limitatifs, illustrés par les dessins annexés parmi lesquels :
La figure 1 est une vue en coupe du dispositif pour la pose de carrelages selon l'invention, montrant le profil et les plaques supérieures et inférieures sur lesquelles sont disposés des matériaux tels que carrelage, pierre naturelle ou artificielle ou matériau composite,
la figure 2 est une vue de face de la figure 1,
la figure 3 est une vue en coupe d'une deuxième variante de l'invention montrant le profil d'aluminium avec une seule plaque pour maintenir les quatre angles droits adjacents de quatre carreaux contigus,
la figure 4 est une vue de face de la figure 3,
la figure 5 montre schématiquement une pose à joints décalés.

On se réfère à la figure 1 qui montre généralement un dispositif pour la pose d'un carrelage sur une ossature verticale que l'on a généralement désigné par (1). Cette ossature peut être en bois ou en aluminium et elle peut être par exemple constituée par des chevrons plus ou moins régulièrement espacés.

Lorsque l'on cherchera à recouvrir cette ossature en travaux neufs ou en rénovation par l'extérieur de bâtiments par un carrelage ou un autre matériau, on pourra mettre en oeuvre l'une des variantes du dispositif selon l'invention, tel qu'il sera décrit ultérieurement.

Ainsi, il sera aisé de mettre en oeuvre des matériaux très divers tels que carrelage, pierre naturelle ou artificielle, ou matériau composite. Le dispositif selon l'invention pourra également s'adapter à tout matériau même d'épaisseur très fine.

La mise en place pourra être effectuée très rapidement et avec un état de surface très plan et très régulier. On utilise pour cela un profil rigide de préférence en aluminium (2) comprenant une base (3) qui sera posée sur l'ossature verticale (1) par l'intermédiaire de surfaces crantées telles que (4). Les profils (2) pourront être percés par exemple selon les axes (5) pour être fixés sur l'ossature verticale par l'intermédiaire de vis correctement espacées.

Une fois que ces vis seront posées et que chaque profil (2) sera rendu solidaire de l'ossature (1), il ne sera plus nécessaire alors, à l'aide du dispositif de pose selon l'invention, de mettre à nouveau en oeuvre d'autres vis de fixation.

Le profil (2) est de préférence réalisé en aluminium pour avoir une résistance intéressante et pour pouvoir être extrudé avec une forme particulière permettant l'adaptation des carrelages ou de ses accessoires.

On voit à la figure 1 que ce profil d'aluminium (2) comprend une aile supérieure (6) dont l'extrémité (7) sera réservée au clipsage alors que l'extrémité (8) aura plutôt une fonction d'appui.

Le profil (2) présente à sa partie inférieure une aile (9) avec une extrémité (10) réservée au clipsage et une partie (8) réservée à l'appui.

Comme on peut voir à la figure 2, le dispositif pour la pose de carrelages selon l'invention permet de poser deux carreaux adjacents (12 et 13) qui présentent respectivement des angles droits (14 et 15) et des côtés verticaux (16 et 17) et horizontaux (18 et 19). On a représenté à la figure 2 en pointillés (20 et 21) les deux autres carreaux qui seront posés ultérieurement.

Chaque carreau (12 et 13) est venu de fabrication avec une ou plusieurs plaques (22 ou 23).

En se référant à la figure 2, on voit que la plaque (22) est fixée au niveau de chaque angle (14) du carrelage par l'intermédiaire d'une clavette ou d'une cheville sur les chants du carreau (12). Ce montage et cette fixation complétée par un collage seront naturellement effectués en atelier et chaque carrelage aura donc dans ses deux angles inférieurs tels que (14) une plaque telle que (22) droite et gauche.

Cette plaque (22) a été recourbée dans sa partie supérieure en (23) pour présenter un clips (24) dont la fonction est de venir s'engager dans l'extrémité (7) de l'aile supérieure (6) du profil horizontal (2). Le clips (24) sera comme on le voit à la figure 2 réalisé sur quelques centimètres ou sur une distance plus grande si cela est nécessaire.

La plaque inférieure (23) a une forme différente des plaques supérieures (22) puisqu'elle présente un clips (26) et une surface d'appui (27) dessinés autrement. Le clips (26) viendra s'engager dans l'aile inférieure (10) du profil (2) alors que la surface d'appui (27) viendra en contact avec la zone (11) décrite plus haut.

Il est à remarquer que sur le même profil (2) on vient d'abord fixer toute une série de carreaux tels que (13) qui seront placés dans une rangée horizontale en dessous des carreaux (12). En fixant sur chaque carreau (12) dans leur partie inférieure deux profilés droite et gauche tels que (22), on pourra venir au moyen des clips (24) s'adapter sans vis de fixation sur le profil (2). Lorsque toute la rangée de carreaux (13) sera posée, on pourra lors amener une rangée horizontale de carreaux (12) qui seront munis à leur partie supérieure de profils (23) de forme différente au profil (22). Ces profils (23) droite et gauche permettront de s'engager par clipsage dans l'aile inférieure (10) du profilé aluminium (2).

Il est à noter que chaque carreau sera ainsi muni selon son côté inférieur horizontal (18) et dans les angles de deux plaques de forme (22). Chaque carreau sera également muni dans sa partie supérieure telle que (19) de deux pièces telles que (23). Les carreaux venant d'atelier avec leurs deux plaques (22) et leurs deux plaques (23) devront donc être sur le chantier utilisés dans un sens déterminé pour naturellement présenter toutes les plaques de forme (23) vers le haut et toutes les plaques de forme (22) vers le bas.

Chaque plaque (22 ou 23) comprend une aile d'appui (28) sur laquelle pose le chant (29) du carrelage (12).

On a représenté en figures 3 et 4 un autre mode d'exécution du dispositif pour la pose de carrelages sur une ossature verticale selon l'invention. On utilise un profil aluminium (2) de forme identique à celui décrit à la figure 1, à savoir qu'il comprend une aile supérieure (6) permettant le clipsage dans une zone (7) et appui dans une zone (8). L'aile inférieure autorise le clipsage dans sa partie extrême (10) et dans sa base (11).

Les pièces (22 et 23) de la variante précédente sont remplacées par une seule plaque (30) qui présente à sa partie supérieure un clips (31) susceptible de s'engager dans l'aile supérieure (7) du profil horizontal. Ce repli (31) a la même fonction que le repli (23) de la figure 1. La plaque (30) vient en appui sur la zone (8) de l'aile supérieure du profil (2). La plaque (30) comprend une aile d'appui (32) sur laquelle repose le chant (29) du carrelage (12). Cette aile d'appui (32) est relevée vers le haut en (33) pour venir en contact avec la surface externe (34) du carrelage.

On remarque à la figure 4 qu'il existe deux ailes d'appui (33) repliées vers le haut pour maintenir les deux carreaux supérieurs (12) adjacents.

La plaque (30) présente en outre deux autres surfaces d'appui (35) des chants supérieurs des carreaux (13). Ces surfaces (35) sont repliées vers le bas pour venir en appui sur la surface externe des carreaux (13).

Comme on peut le voir à la figure 4, chaque plaque (30) comprend donc pour les deux carreaux supérieurs (12) deux parties (33) repliées vers le haut et pour les deux carreaux inférieurs (13) deux parties (36) repliées vers le bas. Les carreaux pourront donc être posés par rangées horizontales de façon indépendantes. Lorsque le profil (2) est fixé on pourra alors poser une plaque (30) dans chaque zone où quatre carreaux devront se croiser. On a représenté par exemple à la figure 2 une pose à joints alignés, c'est-à-dire que les joints schématisés en (37 et 38) sont continus et dessinent respectivement des lignes verticales (37) ou horizontales (38).

Il est à remarquer que le dispositif selon l'invention peut également s'adapter à une pose à joints décalés et on pourra être amené pour effectuer un tel travail à supprimer tous les clips (33) situés dans le haut ou tous les clips (36) orientés vers le bas. Cette suppression sera conçue par exemple au moment de la construction des plaques (30) ou par arrachage sur le chantier des clips (33 ou 36) qui pourront être tronçonnés.

On a représenté schématiquement à la figure 5 une pose à joints décalés. Les lignes horizontales (38) sont parallèles et continues alors que les lignes verticales (37) sont discontinues. Cette configuration de joints se retrouve d'ailleurs classiquement dans une pose à joints de pierre ou de maçonnerie. on remarque qu'à la base de chaque joint vertical (37) on a utilisé seulement les deux clips hauts (33) et que les clips (36) ont été supprimés de la plaque.

On a par exemple schématisé dans les joints horizontaux (37) des intercaleurs (39) sur lesquels viennent en butée les côtés verticaux (16) des carreaux (12). On pourra ainsi faire coulisser chaque carreau (12) vers son carreau adjacent dans les pattes (33) jusqu'à ce qu'il vienne en butée sur l'écarteur (39).

On pourra ainsi mettre en oeuvre un dispositif de pose pour le carrelage avec un état de surface très régulier sans qu'il soit besoin d'utiliser des vis de fixation pour fixer les plaques sur l'ossature. La pose pourra être réalisée avec des joints alignés ou des joints décalés et on pourra utiliser de nombreux matériaux disponibles actuellement tels que pierres naturelles ou artificielles, d'épaisseurs très différentes ou matériaux composites.

## Revendications

1. Dispositif pour la pose de carrelages sur une ossature verticale en bois ou en aluminium pour travaux neufs ou rénovation par l'extérieur de bâtiments, comportant un profilé horizontal rigide (2) et une ou plusieurs plaques (22) ou (23), caractérisé par le fait :
- que le profilé horizontal rigide (2) est fixé sur l'ossature verticale (1) et présente une aile supérieure (6) de clipsage et une aile inférieure (9),
- que la ou les plaques (22) ou (23) sont disposées au niveau de chaque angle (14) du carrelage avec un clips susceptible de s'engager dans l'aile supérieure (6) ou inférieure (9) du profilé horizontal (2),
- qu'il comprend une aile d'appui solidaire des plaques pour maintenir les carrelages sur les angles,
- qu'une seule plaque (22, 23) permet le maintien de quatre angles droits (14) adjacents, cette plaque comportant quatre ailes d'appui,
- que la plaque (22, 23) comporte des écarteurs sur lesquels viennent en butée les côtés latéraux (16) des carrelages.

2. Dispositif pour la pose de carrelages sur une ossature verticale, selon la revendication 1, caractérisé par le fait que les plaques (22 ou 23) ont une forme différente selon qu'elles s'adaptent sur l'aile supérieure du profil ou sur son aile inférieure.

3. Dispositif pour la pose de carrelages sur une ossature verticale, selon la revendication 1, caractérisé par le fait que les plaques sont collées ou clavetées sur chaque angle du carrelage.

4. Dispositif pour la pose de carrelages sur une ossature verticale, selon la revendication 1, caractérisé par le fait que les deux ailes d'appui supérieures sont repliées vers le haut se clipsent sur la face externe du carrelage.

5. Dispositif pour la pose de carrelages sur une ossature verticale, selon l'une des revendications 1 ou 4, caractérisé par le fait que les deux ailes d'appui inférieures sont repliées vers le bas et se clipsent sur la face externe du carrelage.

6. Dispositif pour la pose de carrelages sur une ossature verticale selon la revendication 4, caractérisé par le fait que les deux ailes d'appui inférieures sont repliées vers le bas et se clipsent sur la face externe du carrelage.

7. Dispositif pour la pose de carrelages sur une ossature verticale selon la revendication 4, caractérisé par le fait que la plaque comporte des écarteurs.

8. Dispositif pour la pose de carrelages sur une ossature verticale selon la revendication 1, caractérisé par le fait qu'il autorise la pose à joints alignés ou décalés, les ailes d'appui supérieures ou inférieures étant déchirables.

## Patentansprüche

1. Vorrichtung zum Verlegen von Fliesen auf einem vertikalen Rahmen aus Holz oder Aluminium für neue Bauarbeiten oder Renovierungen von der Außenseite von Gebäuden aus, umfassend ein starres, waagerechtes Profileisen (2) und eine bzw. mehrere Platten (22) bzw. (23), dadurch gekennzeichnet, daß:
- das starre, waagerechte Profileisen (2) am vertikalen Rahmen (1) befestigt ist und einen einklinkbaren oberen Flügel (6) und einen unteren Flügel (9) aufweist,
- die Platte bzw. Platten (22) bzw. (23) im Bereich jeder Ecke (14) der Fliesen angeordnet sind, mit einem Clip, der geeignet ist, in den oberen (6) bzw. unteren Flügel (9) des vertikalen Rahmens (2) eingeführt zu werden,
- sie einen fest mit den Platten verbundenen Abstützflügel umfaßt, um die Fliesen an den Ecken zu halten,
- eine einzelne Platte (22, 23) den Halt von vier nebeneinanderliegenden Rechtecken (14) erlaubt, wobei diese Platte vier Abstützflügel umfaßt,
- die Platte (22, 23) Abstandhalter umfaßt, gegen die die Seitenflächen (16) der Fliesen anstoßen.

2. Vorrichtung zum Verlegen von Fliesen auf einem vertikalen Rahmen, nach Anspruch 1, dadurch gekennzeichnet, daß die Platten (22 bzw. 23) eine unterschiedliche Form haben, je nachdem sie auf den oberen Flügel des Profileisens oder dessen unteren Flügel anzubringen sind.

3. Vorrichtung zum Verlegen von Fliesen auf einem vertikalen Rahmen, nach Anspruch 1, dadurch gekennzeichnet, daß die Platten an jeder Ecke der Fliesen geklebt oder verkeilt werden.

4. Vorrichtung zum Verlegen von Fliesen auf einem vertikalen Rahmen, nach Anspruch 1, dadurch gekennzeichnet, daß die zwei oberen Abstützflügel nach oben umgebogen sind und auf die Außenfläche der Fliesen einklinken.

5. Vorrichtung zum Verlegen von Fliesen auf einem vertikalen Rahmen, nach einem der Ansprüche 1 oder 4, dadurch gekennzeichnet, daß die zwei unteren Abstützflügel nach unten umgebogen sind und auf die Außenfläche der Fliesen einklinken.

6. Vorrichtung zum Verlegen von Fliesen auf einem vertikalen Rahmen, nach Anspruch 4, dadurch gekennzeichnet, daß die zwei unteren Abstützflügel nach unten umgebogen sind und auf die Außenfläche der Fliesen einklinken.

7. Vorrichtung zum Verlegen von Fliesen auf einem vertikalen Rahmen, nach Anspruch 4, dadurch gekennzeichnet, daß die Platte Abstandhalter umfaßt.

8. Vorrichtung zum Verlegen von Fliesen auf einem vertikalen Rahmen, nach Anspruch 1, dadurch gekennzeichnet, daß sie das Verlegen mit auf einander ausgerichteten oder zu einander versetzten Fugen erlaubt, wobei die oberen bzw. unteren Abstützflügel abreißbar sind.

## Claims

1. Device for laying tiling on a vertical framework of wood or aluminium for new works or renovation from the outside of buildings, including a rigid horizontal profile bar (2) and one or several plates (22) or (23), characterised in that:
- the rigid horizontal profile bar (2) is fixed to the vertical framework (1) and has a snap-on upper wing (6) and a lower wing (9),
- the plate or plates (22) or (23) are arranged at the level of each corner (14) of the tiling with a clip capable of being inserted into the upper (6) or lower wing (9) of the horizontal profile bar (2),
- it includes a supporting wing integral with the plates, in order to maintain the tiling at the corners,
- one single plate (22, 23) allows to maintain four adjacent right angles (14), this plate including four supporting wings,
- the plate (22, 23) includes spacers against which abut the lateral sides (16) of the tiling.

2. Device for laying tiling on a vertical framework, according to claim 1, characterised in that the plates (22 or 23) have a different shape according to whether they fit on the upper wing of the profile bar or on its lower wing.

3. Device for laying tiling on a vertical framework, according to claim 1, characterised in that the plates are glued or keyed on to each corner of the tiling.

4. Device for laying tiling on a vertical framework, according to claim 1, characterised in that the two upper supporting wings are folded upwards and snap onto the outer face of the tiling.

5. Device for laying tiling on a vertical framework, according to any of claims 1 or 4, characterised in that the two lower supporting wings are folded downwards and snap onto the outer face of the tiling.

6. Device for laying tiling on a vertical framework, according to claim 4, characterised in that the two lower supporting wings are folded downwards and snap onto the outer face of the tiling.

7. Device for laying tiling on a vertical framework, according to claim 4, characterised in that the plate has spacers.

8. Device for laying tiling on a vertical framework, according to claim 1, characterised in that it allows the laying with aligned or offset joints, the upper or lower supporting wings being capable of being torn away.
